# FASCICULE DE BREVET EUROPEEN

(11) **EP 1 351 861 B1**
(45) Date de publication et mention de la délivrance du brevet: **31.05.2006**
(21) Numéro de dépôt: 02700327.6
(22) Date de dépôt: 16.01.2002
(51) Int. Cl.: B65D 3/26, B65D 75/58

(54) **EMBALLAGE POUR PILE CYLINDRIQUE DE BISCUITS RONDS**
VERPACKUNG FÜR EINEN ROHRFÖRMIGEN STAPEL VON RUNDEN KEKSEN
PACKAGE FOR CYLINDRICAL STACK OF ROUND BISCUITS

(30) Priorité: 18.01.2001 FR 0100646
(43) Date de publication de la demande: 15.10.2003
(73) Titulaire: LU France, 91130 Ris Orangis (FR)
(72) Inventeur: ODIER, David, F-07430 SAINT-CYR (FR)
(74) Mandataire: Jacquard, Philippe Jean-Luc
(86) Numéro de dépôt international: PCT/FR2002/000157
(87) Numéro de publication internationale: WO 2002/057147

(56) Documents cités:
- EP-A- 1 086 906
- US-A- 2 811 455
- US-A- 2 926 833
- US-A- 3 940 496

## Description

La présente invention a pour objet un emballage formé, associant un flan en papier ou en carton et un film superposés, entourant un empilement de produits rigides.

De tels emballages sont couramment utilisés dans le domaine des techniques agroalimentaires pour emballer en particulier des produits tels que les biscuits.

Pour réaliser une ouverture d'un tel conditionnement, on utilise en général une bande d'arrachage qui permet de découper le film sur son périmètre et de dégager l'extrémité supérieure du conditionnement, en donnant ainsi accès aux produits. Un tel emballage est divulgué dans le document US2926833.

Ce type de conditionnement présente un certain nombre d'inconvénients.

Tout d'abord, et notamment dans le cas d'un conditionnement de forme cylindrique, et du fait que le flan, généralement en carton ondulé entoure de manière étroite les produits, le prélèvement de biscuit n'est pas particulièrement aisé. En outre, un tel conditionnement n'est pas compatible avec une refermeture efficace, ce qui fait que le contenu du paquet une fois ouvert doit être rapidement consommé.

La présente invention concerne un dispositif de conditionnement présentant un bon niveau d'étanchéité et permettant un accès facile aux produits, et éventuellement une refermeture facile.

Dans ce but, l'invention concerne un emballage formé qui entoure un empilement de produits rigides, et associant un flan en papier ou en carton et un film superposés caractérisé en ce que le flan présente une zone de découpe définissant une région de préhension des produits et en ce que le film présente une bande qui lui est solidaire et qui recouvre au moins partiellement ladite zone de découpe, le film et la bande formant un dispositif d'ouverture permettant de dégager la zone de découpe, le prélèvement de produits successifs pouvant s'effectuer par gravité en plaçant l'emballage debout.

La présence de la zone de découpe ménagée dans le flan permet d'utiliser tout dispositif d'ouverture, avantageusement refermable, apte à dégager la zone de découpe et à permettre un accès aux produits.

En effet, le flan en papier ou en carton permet d'assurer une rigidité suffisante de l'emballage en position debout et de former une sorte de distributeur autoportant, même en tenant compte de l'affaiblissement localisé que procure la zone de découpe.

La bande solidaire du film peut présenter une couche adhésive solidarisant la bande et le flan en dehors de la zone de découpe. Ceci permet en particulier de réaliser une refermeture de l'emballage.

Selon un mode de réalisation permettant également une refermeture de l'emballage, le flan présente une portion de bande collante recouverte d'une bande de protection, qui est disposée par exemple au voisinage d'un bord de la découpe ou d'un bord du flan.

La bande peut s'étendre d'un premier bord à un deuxième bord opposé du film.

Selon un mode de réalisation avantageux, le contour du flan s'inscrit dans le contour du film, et le flan et le film sont superposés de manière à laisser, au moins à une extrémité, une marge permettant au film de former par repliement au moins un fond de paquet. Le flan et le film peuvent être superposés de manière à présenter un bord commun.

Il est avantageux que ladite bande déborde d'au moins un côté du flan.

Le film peut présenter une bande en surépaisseur qui longe ladite bande solidaire du film, de manière à limiter la déchirure du film, en direction d'une extrémité du film, en particulier une extrémité qui forme un fond du paquet.

Selon un mode de réalisation préféré, le dispositif est caractérisé en ce que le film présente une languette découpée venant sensiblement en correspondance avec la zone de découpe et en ce que la bande solidaire du film est constituée par une étiquette qui adhère au film sur une surface en débord de la languette découpée du film de manière à former un dispositif d'ouverture - refermeture.

L'emballage peut être cylindrique ou parallélépipédique, et au moins un fond de l'emballage peut être au moins en partie constitué par un repliement du film le long d'un bord dudit flan.

Le film peut présenter une région qui déborde du flan et qui vient en recouvrement avec le film, avec soudure le long de la ligne de soudure.

Il est particulièrement avantageux de disposer une région d'amorce de déchirure sur la ligne de soudure.

D'autres caractéristiques et avantages de l'invention apparaîtront mieux à la lecture de la description qui va suivre, donnée à titre d'exemple non limitatif, en liaison avec les dessins dans lesquels :
- les figures 1 a et 1b illustrent la première variante de l'invention dans laquelle le flan est muni d'une découpe, la figure 2 illustrant un mode de mise en oeuvre sous forme d'un emballage formé cylindrique, qui peut être ouvert conformément aux figures 3 et 4 ;
- les figures 5a et 5b illustrent la deuxième variante de l'invention, la figure 6 illustrant un mode de mise en oeuvre sous forme d'un emballage formé cylindrique, représenté en position ouverte ;
- Les figures 7a et 7b illustrent une autre variante dans laquelle le flan est pourvu d'une prédécoupe en pointillés ou autre ;
- les figures 8 et 9 illustrent un mode de mise en oeuvre sous forme d'un emballage formé cylindrique qui peut être ouvert conformément aux figures 3 et 4.

Conformément aux figures 1 a et 1 b qui représentent la première variante de l'invention, le flan 1 en papier ou en carton, et plus particulièrement en papier ou en carton ondulé présente une ouverture constituée par une découpe 16 de largeur l et de longueur l₀ permettant la sortie des produits, par exemple des biscuits. Pour un paquet cylindrique, la longueur l₀ est au moins égale au demi-périmètre du paquet. Pour des produits prélevés latéralement, la largeur l est supérieure ou égale à leur hauteur. L'ouverture du paquet s'effectue en tirant le film 2 notamment en matière plastique, en particulier en polyoléfine, d'épaisseur par exemple de quelques dizaines de microns, grâce à une amorce de déchirure, par exemple des découpes 27, situées par exemple au niveau de la soudure longitudinale 25 du paquet.

La bande 3 peut n'être solidarisée qu'au film 2, mais de manière préférentielle elle peut être solidarisée également au flan 1 en dehors de la découpe 16. En outre, la partie de la bande 3 en débord longitudinal du flan 1 au-delà du bord 14 de celui-ci, peut être également revêtu d'une couche collante permettant une refermeture du paquet après usage.

Dans le cas représenté où la bande 3 n'est solidarisée qu'au film 1, il est avantageux de munir le flan 1, au voisinage de son bord 14 (ou d'un bord 18 de la découpe 18), d'une pièce de bande collante 17 pourvue d'une protection appropriée. Après la première ouverture du paquet, on enlève la protection de la pièce de bande collante 17, de manière à permettre une refermeture facile de l'emballage.

Dans le mode de réalisation représenté, la bande 3 est une bande simple face collée sur la face interne du film 2 et au même niveau que la découpe 16 du flan 1. La fonction de la bande 3 est de permettre la déchirure du film 2 en dehors du périmètre de la découpe 16. En effet, les films sont en général en matériaux pour lesquels la direction de propagation d'une déchirure n'est pas exactement prévisible. Avec la bande 3, la déchirure ne s'écarte que peu des bords de la bande 3, tout en ne pouvant en pénétrer le périmètre.

La longueur l₀ de la découpe est supérieure ou égale au demi-périmètre du biscuit et sa hauteur l est supérieure ou égale à celle d'un biscuit, ce dans le cas d'un emballage cylindrique.

Pour fabriquer l'emballage, la dépose de la bande collante 3 se fait directement sur le film 1. La découpe de l'ouverture 16 sur le flan 1 peut être réalisée soit en même temps que la coupe du contour du flan 1 selon sa longueur ou de façon séparée. La dépose de la pièce de bande collante protégée 17 se fait avant ou après la découpe du contour du flan 1 et/ou de l'ouverture 16.

Il est à noter qu'une bande collante de faible épaisseur 4 peut être placée en dessous de la bande 3 qui sert à l'ouverture dans le but de contrôler le sens et l'orientation de la déchirure dans le cas d'un film 2 en polymère biorienté, de manière à éviter que la déchirure ne se dirige vers le fond du paquet.

Le consommateur saisit le film 2 et la bande collante 3 au niveau des découpes 27 et déchire de manière périmétrique le film de manière à venir dégager la découpe 16 et à permettre un accès aux produits 40, par exemple des biscuits (voir les figures 3 et 4), ce qui permet d'assurer une préhension et un prélèvement latéral de ceux-ci dès que la longueur dégagée de la découpe 16 atteint le demi-périmètre du paquet cylindre. La région de préhension 16 ainsi dégagée étant située au voisinage d'un fond du paquet (par exemple à une distance égale à l'épaisseur d'un, deux, voire trois produits), les biscuits peuvent être prélevés par gravité en plaçant le paquet debout.

Une distance égale à l'épaisseur d'au moins un produit entre la région de préhension 16 et le fond du paquet permet d'assurer une rigidité suffisante malgré la découpe 16.

Conformément aux figures 5a et 5b, le film 2 présente une languette découpée 30 par exemple rectangulaire. La languette 30 est avantageusement découpée sur un périmètre non fermé, par exemple sur trois côtés découpés 31, 32 et 33, en laissant subsister une ligne d'articulation 36 de la languette 30 au film 2 entre les extrémités 34 et 35 des côtés 31 et 33.

Pour faciliter le passage sur machine et notamment le défilement de flan 2 lors de la mise en forme de l'emballage, les côtés découpés 31, 32, et 33 sont avantageusement solidarisés en des points 37 au flan 2. Ces points 37 offrent une résistance négligeable lors de l'ouverture.

La bande solidaire du film 2 est constituée par une étiquette 50 ayant une face interne collante superposée à la languette découpée 30 comme représenté à la figure 5b. L'étiquette 50 présente deux bords 51 et 52 qui sont espacés des bords 31 et 33 de la languette 30, en dehors du périmètre de celle-ci. De même une région de préhension 53, avantageusement non collante sur sa face interne, est espacée du bord 32 de la languette 30, en dehors du périmètre de celle-ci.

Avantageusement, la languette 53 est bordée au moins en partie par des lignes d'affaiblissement 55 (par exemple des pointillés ou des lignes de faible résistance) qui servent notamment de témoin d'inviolabilité de l'emballage.

Avantageusement, des lignes d'affaiblissement, par exemple des prédécoupes 57, bordent une ligne 54 d'articulation de l'étiquette 50 située à l'aplomb de la ligne 36 ou légèrement au-delà de celle-ci hors du périmètre de la languette 30.

Pour ouvrir l'emballage, l'utilisateur saisit le bord 53 de l'étiquette 50 et déploie celle-ci comme représenté à la figure 6 en entraînant la languette 30 dont la face externe est solidaire par collage de la face interne de l'étiquette 50, ce qui dégage la découpe 16 du flan 1 et permet l'accès aux produits.

La variante illustrée par les figures 7a et 7b met en oeuvre une bande collante 3 pour associer deux matériaux, à savoir un flan 1 en papier ou en carton, et plus particulièrement en papier ou en carton ondulé et un film 2 notamment en matière plastique, en particulier en polyoléfine, dont l'épaisseur est en général de quelques dizaines de microns. Le flan 1 et le film 2 sont solidarisés au niveau d'une prédécoupe 15 réalisée sur le flan 1. Une amorce à la déchirure réalisée en particulier au niveau de la soudure longitudinale du paquet formé, permet, en tirant le film de découper celui-ci tout en déchirant la prédécoupe 15 du flan 1. Le mouvement s'effectue sur toute ou partie de la longueur l₂ du flan 1 de manière à permettre un accès aux produits, par exemple des biscuits. La refermeture peut s'effectuer par application de la bande adhésive 3 en débord du flan 1 contre le film 2 sur laquelle elle est repliée, par exemple au niveau de la soudure longitudinale 25 du paquet formé.

La bande collante 3 présente une largeur inférieure ou égale à la distance entre les prédécoupes 15 sur le flan 1 et peut être :
- un ruban transfert (protection/colle/protection) ou bien une couche de colle déposée entre le flan 1 et le film 2,
- une bande double-face (protection/colle-support-colle/protection), une face collante étant au contact avec le film 2 et l'autre face étant en contact avec le flan 1,
- une bande simple face avec un support soudant (colle-support soudant), la face collante étant au contact avec le flan 1 et la face non-collante mais soudante étant soudée sur le film 2, l'adhésion entre le support et le film se faisant par soudure, thermique ou non, sur une partie ou la totalité de la bande collante.

La prédécoupe 15' de largeur l (par exemple deux lignes de prédécoupe pointillées 15 ou deux lignes de réduction d'épaisseur) est réalisée sur une partie ou sur la totalité de la longueur l₂ du flan du paquet, et en tous cas sur une longueur suffisante pour le prélèvement des produits. La largeur l est également dimensionnée en fonction des produits. Pour des biscuits prélevés latéralement, elle est supérieure ou égale à la hauteur des biscuits.

Dans le cas d'un ruban transfert ou d'une bande double-face, la dépose de la bande collante peut s'effectuer d'abord sur un des deux matériaux avec enlèvement de la protection avant mise en contact avec l'autre matériau.

Dans le cas d'une bande simple face avec support soudant, la pose du ruban adhésif s'effectue premièrement sur le flan 1.

Dans le cas d'un ruban transfert ou d'une bande double-face, la longueur de la bande collante 3 déposée est inférieure ou égale à la longueur L₂ du film 2 utilisé pour l'emballage.

Dans le cas d'une bande simple-face avec support soudant, la longueur de la bande collante déposée 3 est inférieure ou égale à la longueur l₂ du flan 1.

Dans le mode de réalisation des figures 7a et 7b, le flan 1 présente une largeur l₁ et une longueur l₂ et la prédécoupe 15' de largeur l s'étend d'un bord d'extrémité 11 à l'autre bord d'extrémité 14, parallèlement aux côtés longitudinaux 12 et 13, en restant espacée d'une distance m du bord 13. L'assemblage du flan 1 et du film 2 est réalisé en faisant coïncider les bords 11 et 21 respectivement du flan 1 et du film 2 tout en laissant des marges inférieure et supérieure M₁ et M₂ permettant un repliement du film 2 pour former au moins partiellement un fond de paquet à chaque extrémité.

Le film 2 présente une largeur L₁ et une longueur L₂, cette longueur L₂ étant préférentiellement supérieure à la longueur I₂ du flan 1 de manière que la bande collante 3 et le film puissent déborder pour permettre un collage du film sur lui-même, la longueur l₂ du flan 1 correspondant sensiblement au périmètre du paquet formé autour des produits. A la figure 1b, on voit également que la bande 3 est disposée de manière à recouvrir partiellement ou totalement la région prédécoupée 15 du flan 1.

Enfin, à une extrémité de la bande en débord du flan 1, est ménagée une amorce de déchirure, par exemple des découpes 27. Dans l'exemple représenté, ces découpes 27 partent du bord 24 du film 2.

La figure 8 illustre le cas d'un emballage cylindrique, notamment pour des biscuits ronds dans le cas où la longueur de la bande collante 3 est égale à la longueur du film 2. Les découpes 27, qui ici jouxtent le bord 24 du film 2, sont ménagées au niveau de la soudure longitudinale 25 du paquet dont les fonds sont réalisés par repliement des extrémités du film 2 qui dépassent des bords 12 et 13 du flan 2.

Le consommateur saisit le film 2 et la bande collante 3 au niveau des découpes 27 et déchire de manière périmétrique le film et les prédécoupes 15 de manière à venir dégager les produits 40, par exemple des biscuits (voir les figures 3 et 4), ce qui permet d'assurer une préhension et un prélèvement latéral de ceux-ci dès que la longueur de prédécoupe déchirée atteint le demi-périmètre du paquet cylindrique. La région de préhension 15' ainsi dégagée étant située au voisinage d'un fond du paquet, les biscuits peuvent être prélevés par gravité en plaçant le paquet debout.

La figure 9 illustre le cas où la longueur de la bande collante 3 est égale à la longueur l₂ du flan 1. Dans ce cas, les prédécoupes 27 peuvent toujours être réalisées au niveau de la soudure longitudinale 25 mais le début de l'ouverture s'effectuant en tirant sur le film 2 seul jusqu'à ce que la déchirure rejoigne le bord 14 du flan 1 pour déchirer ensuite l'ensemble du film 2 et de la prédécoupe 15' pour dégager les produits 40 comme dans le cas de la figure 2.

On comprendra que, dans le cas d'un emballage cylindrique, la longueur de la prédécoupe peut être supérieure ou égale au demi-périmètre de l'emballage, alors que dans un emballage de forme carrée ou rectangulaire, la longueur de la prédécoupe peut être supérieure ou égale à la longueur d'un côté de l'emballage ceci afin d'assurer le prélèvement des produits.

## Revendications

1. Emballage formé entourant un empilement de produits rigides, tels que des biscuits, et associant un flan (1) en papier ou en carton et un film (2) superposés, **caractérisé en ce que** le flan (1) présente une zone (16) de découpe définissant une région de préhension des produits qui est disposée au voisinage d'un fond de l'emballage, et **en ce que** le film (2) présente une bande (3, 50) qui lui est solidaire et qui recouvre au moins partiellement ladite zone (16) de découpe, le film (2) et la bande (3) formant un dispositif d'ouverture permettant de dégager la zone de découpe (16), le prélèvement de produits successifs pouvant s'effectuer par gravité en plaçant l'emballage debout.

2. Dispositif selon la revendication 1, **caractérisé en ce que** la bande (3) solidaire du film (2) présente une couche adhésive solidarisant la bande (3) et le flan (1) en dehors de la zone de découpe (16).

3. Dispositif selon la revendication 1, **caractérisé en ce que** le flan (1) présente une portion de bande (17) collante recouverte d'une bande de protection, qui est disposée au voisinage d'un bord (18) de la découpe (16).

4. Dispositif selon une des revendications 1 à 3, **caractérisé en ce que** la bande (3) s'étend d'un premier bord (21) à un deuxième bord opposé (24) du film (2).

5. Dispositif selon une des revendications précédentes, **caractérisé en ce que** le contour du flan (1) s'inscrit dans le contour du film (2), et **en ce que** le flan (1) et le film (2) sont superposés de manière à laisser, au moins à une extrémité, une marge (M₁, M₂) permettant au film (2) de former par repliement au moins un fond de paquet.

6. Dispositif selon une des revendications précédentes, **caractérisé en ce que** le flan (1) et le film (2) sont superposés de manière à présenter un bord commun (11, 21).

7. Dispositif selon une des revendications précédentes, **caractérisé en ce que** ladite bande (3) déborde d'au moins un côté (14) du flan (1).

8. Dispositif selon une des revendications précédentes, **caractérisé en ce que** le film (2) présente une bande (4) en surépaisseur qui longe ladite bande (3) solidaire du film, de manière à limiter la déchirure du film (2) en direction d'une extrémité (23) du film (2).

9. Dispositif selon la revendication 1, **caractérisé en ce que** le film présente une languette découpée (30) venant sensiblement en correspondance avec la zone de découpe (16) et **en ce que** la bande solidaire du film (2) est constituée par une étiquette (50) qui adhère au film (2) sur une surface en débord de la languette découpée (30) du film (2) de manière à former un dispositif d' ouverture - refermeture.

10. Dispositif selon la revendication 9, **caractérisé en ce que** l'étiquette (50) présente une région de préhension (53) dépourvue d'adhésif.

11. Dispositif selon la revendication 10, **caractérisé en ce que** la région de préhension (53) est bordée au moins en partie par au moins une ligne d'affaiblissement (55) formant témoin d'inviolabilité.

12. Dispositif selon une des revendications 9 ou 11, **caractérisé en ce que** ladite languette découpée (30) s'étend sur un périmètre non fermé de manière à laisser subsister une ligne d'articulation (36) de la languette (30) au film (2).

13. Dispositif selon la revendication 11, **caractérisé en ce que** l'étiquette (50) présente des zones d'affaiblissement (57) bordant une ligne d'articulation (54) de l'étiquette (50) lors de son ouverture.

14. Dispositif selon une des revendications 9 à 13, **caractérisé en ce que** la languette découpée (30) présente sur son périmètre des points de raccordement localisés (37) aptes à permettre un déroulement du film (2) lors d'un passage sur machine pour former l'emballage.

## Claims

1. Shaped packaging surrounding a stack of rigid products such as biscuits, and combining a blank (1) of paper or cardboard and a superposed film (2), **characterised in that** the blank (1) has a cut-out zone (16) disposed in the vicinity of a base of the packaging defining a region from which the products can be taken out, and the film (2) has a strip (3, 50) secured to it which at least partially covers said cut-out zone (16), the film (2) and the strip (3) forming an opening device enabling the cut-out zone (16) to be severed, and the products can be taken out successively by gravity by placing the packaging upright.

2. Device as claimed in claim 1, **characterised in that** the strip (3) secured to the film (2) has an adhesive layer which joins the strip (3) to the blank (1) outside of the cut-out zone (16).

3. Device as claimed in claim 1, **characterised in that** the blank (1) has a portion of adhesive strip (17) covered by a protective strip, which is disposed in the vicinity of an edge (18) of the cut-out (16).

4. Device as claimed in one of claims 1 to 3, **characterised in that** the strip (3) extends from a first edge (21) to a second, opposite edge (24) of the film (2).

5. Device as claimed in one of the preceding claims, **characterised in that** the contour of the blank (1) fits inside the contour of the film (2) and the blank (1) and the film (2) are superposed so that a margin (M₁, M₂) is left free at one end at least, enabling the film (2) to form at least one packet base by folding.

6. Device as claimed in one of the preceding claims, **characterised in that** the blank (1) and the film (2) are superposed so that they have a common edge (11, 21).

7. Device as claimed in one of the preceding claims, **characterised in that** said strip (3) extends beyond at least one side (14) of the blank (1).

8. Device as claimed in one of the preceding claims, **characterised in that** the film (2) has a strip (4) with extra thickness which runs alongside said strip (3) secured to the film so as to bound the tear of the film (2) in the direction of one end (23) of the film (2).

9. Device as claimed in claim 1, **characterised in that** the film has a cut-out tongue (30) which essentially corresponds to the cut-out zone (16) and the strip secured to the film (2) constitutes a label (50) which adheres to the film (2) on a surface extending beyond the cut tongue (30) of the film (2) so as to form an opening/re-closing device.

10. Device as claimed in claim 9, **characterised in that** the label (50) has a gripping region (53) with no adhesive.

11. Device as claimed in claim 10, **characterised in that** the gripping region (53) is at least partially bordered by at least one weakened line (55) constituting a tamper indicator.

12. Device as claimed in one of claims 9 or 11, **characterised in that** said cut-out tongue (30) extends on a non-closed perimeter so as to leave behind a connecting line (36) of the tongue (30) to the film (2).

13. Device as claimed in claim 11, **characterised in that** the label (50) has weakened zones (57) bordering a connecting line (54) of the label (50) during opening.

14. Device as claimed in one of claims 9 to 13, **characterised in that** the cut-out tongue (30) has intermittent connecting points (37) on its perimeter designed to enable the film (2) to be unreeled as it is fed onto the machine for forming the packaging.

## Patentansprüche

1. Verpackung, die so ausgebildet ist, daß sie einen Stapel von starren Produkten wie etwa Keksen umschließt, und die einen Zuschnitt (1) aus Papier oder aus Pappe und eine Folie (2) übereinanderliegend beinhaltet, **dadurch gekennzeichnet, daß** der Zuschnitt (1) einen benachbart zu einem Boden der Verpackung angeordneten Ausschnittbereich (16) aufweist, welcher einen Bereich zum Ergreifen der Produkte definiert, und daß die Folie (2) einen Streifen (3, 50) aufweist, der mit ihr verbunden ist und zumindest teilweise den Ausschnittbereich (16) bedeckt, wobei die Folie (2) und der Streifen (3) eine Öffnungsvorrichtung bilden, welche es ermöglicht, den Ausschnittbereich (16) freizugeben, und wobei das Entnehmen von aufeinanderfolgenden Produkten mittels Schwerkraft stattfinden kann, indem die Verpackung aufrecht gestellt wird.

2. Vorrichtung nach Anspruch 1, **dadurch gekennzeichnet, daß** der mit der Folie (2) verbundene Streifen (3) eine Klebeschicht aufweist, welche den Streifen (3) und den Zuschnitt (1) außerhalb des Ausschnittbereiches (16) miteinander verbindet.

3. Vorrichtung nach Anspruch 1, **dadurch gekennzeichnet, daß** der Zuschnitt (1) einen Klebeband (17)-Abschnitt aufweist, welcher mit einem Schutzstreifen abgedeckt ist, der benachbart zu einer Kante (18) des Ausschnittbereiches (16) angeordnet ist.

4. Vorrichtung nach einem der Ansprüche 1 bis 3, **dadurch gekennzeichnet, daß** der Streifen (3) sich von einer ersten Kante (21) bis zu einer zweiten, gegenüberliegenden Kante (24) der Folie (2) erstreckt.

5. Vorrichtung nach einem der vorhergehenden Ansprüche, **dadurch gekennzeichnet, daß** der Umriß des Zuschnittes (1) in den Umriß der Folie (2) einbeschrieben ist, sowie **dadurch**, daß der Zuschnitt (1) und die Folie (2) derart übereinanderliegen, daß zumindest an einem Ende ein Rand (M₁, M₂) belassen ist, der es ermöglicht, daß die Folie (2) durch Falten zumindest einen Paketboden bildet.

6. Vorrichtung nach einem der vorhergehenden Ansprüche, **dadurch gekennzeichnet, daß** der Zuschnitt (1) und die Folie (2) derart übereinandergelegt sind, daß sie eine gemeinsame Kante (11, 21) aufweisen.

7. Vorrichtung nach einem der vorhergehenden Ansprüche, **dadurch gekennzeichnet, daß** der Streifen (3) auf mindestens einer Seite (14) über den Zuschnitt (1) vorsteht.

8. Vorrichtung nach einem der vorhergehenden Ansprüche, **dadurch gekennzeichnet, daß** die Folie (2) einen Streifen (4) mit einer erhöhten Dicke aufweist, der entlang des mit der Folie verbundenen Streifens (3) verläuft, so daß er das Zerreißen der Folie (2) in Richtung auf ein Ende (23) der Folie (2) hin begrenzt.

9. Vorrichtung nach Anspruch 1, **dadurch gekennzeichnet, daß** die Folie eine ausgeschnittene Zunge (30) aufweist, die im wesentlichen in Entsprechung zu dem Ausschnittbereich (16) vorliegt, sowie **dadurch**, daß der mit der Folie (2) verbundene Streifen aus einem Etikett (50) besteht, das auf einer über die ausgeschnittene Zunge (30) der Folie (2) hinaus vorstehenden Fläche an der Folie (2) anhaftet, so daß es eine Vorrichtung zum Öffnen und Wiederverschließen bildet.

10. Vorrichtung nach Anspruch 9, **dadurch gekennzeichnet, daß** das Etikett (50) einen Griffbereich (53) ohne Klebstoff aufweist.

11. Vorrichtung nach Anspruch 10, **dadurch gekennzeichnet, daß** der Griffbereich (53) zumindest teilweise durch mindestens eine Schwächungslinie (55) begrenzt ist, die einen Unversehrtheits-Indikator darstellt.

12. Vorrichtung nach einem der Ansprüche 9 oder 11, **dadurch gekennzeichnet, daß** die ausgeschnittene Zunge (30) sich derart über einen nicht geschlossenen Umfang erstreckt, daß eine Linie (36) zum Anlenken der Zunge (30) an der Folie (2) stehengelassen wird.

13. Vorrichtung nach Anspruch 11, **dadurch gekennzeichnet, daß** das Etikett (50) Schwächungszonen (57) aufweist, die eine Linie (54) zum Anlenken des Etiketts (50) bei seinem Öffnen begrenzen.

14. Vorrichtung nach einem der Ansprüche 9 bis 13, **dadurch gekennzeichnet, daß** die ausgeschnittene Zunge (30) auf ihrem Umfang örtliche Anbringpunkte (37) aufweist, die dazu geeignet sind, ein Abrollen der Folie (2) bei einem Durchlauf auf einer Maschine zum Ausbilden der Verpackung zu ermöglichen.
